# EUROPÄISCHE PATENTSCHRIFT

(11) **EP 1 005 621 B1**
(45) Veröffentlichungstag und Bekanntmachung des Hinweises auf die Patenterteilung: **28.01.2004**
(21) Anmeldenummer: 97944884.2
(22) Anmeldetag: 17.09.1997
(51) Int. Cl.: F24F 11/04, F24F 11/047, E06B 7/10

(54) **BELÜFTUNGSEINRICHTUNG FÜR FENSTERELEMENTE**
VENTILATOR FOR WINDOW ELEMENTS
DISPOSITIF DE VENTILLATION POUR ELEMENTS DE FENETRE

(30) Priorität: 18.08.1997 DE 19735674; 21.08.1997 DE 29714954 U
(43) Veröffentlichungstag der Anmeldung: 07.06.2000
(73) Patentinhaber: KBE Profilsysteme GmbH, 12277 Berlin (DE)
(72) Erfinder: POHL, Benedikt, D-26871 Papenburg (DE)
(74) Vertreter: Wübken, Ludger, Dipl.-Ing.
(86) Internationale Anmeldenummer: PCT/EP1997/005077
(87) Internationale Veröffentlichungsnummer: WO 1999/009357

(56) Entgegenhaltungen:
- EP-A- 0 656 513
- DE-U- 9 406 653
- FR-A- 2 105 313
- FR-A- 2 244 964

## Beschreibung

Die Erfindung betrifft eine Belüftungseinrichtung zum Aufsetzen auf einen Blendrahmen von Fensterelementen zwecks Erzeugung einer sich selbsttätig regelnden zwangsweisen Belüftung in Abhängigkeit vom herrschenden Winddruck, mit einem Belüftungsprofil zum beabstandeten Aufsetzen auf den Blendrahmen, wobei zwischen Belüftungsprofil und Blendrahmen ein Luftdurchgangsweg zwischen Außen- und Raumseite des Fensterelementes ausgebildet ist und innerhalb des so gebildeten Luftdurchgangsweges ein Regelelement angeordnet ist, mittels dessen der Querschnitt des Luftdurchgangsweges in Abhängigkeit vom herrschenden Winddruck veränderbar ist.

Bei den heutzutage dichtschließend ausgebildeten Fenstern und Türen, die teilweise auch hoch schalldämmend ausgeführt sind, stellt sich das Problem einer Zwangsbelüftung bei geschlossenen Fenstern oder Türen. Gemäß der Wärmeschutzverordnung soll eine Zwangsbelüftung bei derartig dichtschließenden Fenstern vorgesehen sein, die ermöglicht, pro Stunde etwa die Hälfte der Raumluft auszutauschen.

Bei Fenstern oder Türen mit Rahmen aus Hohlprofilen ist es bekannt, Zwangsbelüftungen durch Schaffung entsprechender Belüftungswege mittels Lüftungsschiitzen in den Rahmen und Hohlprofilen und entsprechender Führung von Lüftungswegen zu schaffen, wozu nur beispielhaft auf das DE-GM 93 16 297 verwiesen wird.

Die EP-A 0 656 513 beschreibt eine gattungsgemäße Belüftungseinrichtung zum Aufsetzen auf einen Blendrahmen von Fensterelementen zwecks Erzeugung einer sich selbsttätig regelnden zwangsweisen Belüftung in Abhängigkeit vom herrschenden Winddruck, mit einem Belüftungsprofil zum beanstandeten Aufsetzen auf den Blendrahmen, wobei zwischen Belüftungsprofil und Blendrahmen ein Luftdurchgangsweg zwischen Außen- und Raumseite des Fensterelementes ausgebildet ist und innerhalb des so gebildeten Luftdurchgangsweges ein Regelelement angeordnet ist, mittels dessen der Querschnitt des Luftdurchgangsweges in Abhängigkeit vom herrschenden Winddruck veränderbar ist, wobei das Regelelement lose und ortsveränderlich innerhalb des Luftdurchgangsweges angeordnet ist und in Abhängigkeit vom Winddruck zwischen zwei Endpositionen hin und her bewegbar ist, wobei das Regelelement in der einen Endposition einen maximalen Querschnitt des Luftdurchgangsweges und in der anderen Endposition einen minimalen Querschnitt des Luftdurchgangsweges freigibt.

Aus dem DE-GM 94 06 653 ist eine Belüftungseinrichtung zum Aufsetzen auf einen Blendrahmen von Fensterelementen zur Erzeugung einer sich selbsttätig regelnden zwangsweisen Belüftung in Abhängigkeit vom herrschenden Winddruck bekannt. Diese Belüftungseinrichtung kann auch nachträglich an Fensterelementen angebracht werden und ermöglicht eine Belüftung, wobei Lüftungsschlitze zur Luftführung durch den Rahmen und Hohlprofile des Fensterelementes nicht notwendig sind. Um bei hohem Winddruck und den damit verbundenen hohen Druckunterschieden zwischen der Außen- und Innenseite des Fensterelementes eine zu starke Luftströmung durch das Belüftungsprofil zu verhindern, weist die bekannte Belüftungseinrichtung ein Regelelement in Gestalt einer pendelartig aufgehängten und um die feste Pendelachse schwenkbare Klappe auf, die in Abhängigkeit vom Winddruck den Strömungsquerschnitt durch das Belüftungsprofil mehr oder weniger stark verändern kann. Nachteilig bei dieser bekannten Belüftungseinrichtung ist es, daß die Regelung mittels der aufgehängten ortsfesten Klappe nicht immer zufriedenstellend erfolgt und insbesondere ein erneutes Vergrößern des Strömungsquerschnittes nach dem Nachlassen sehr hoher Winddrücke nicht immer zufriedenstellend gewährleistet ist. Darüber hinaus ist die bekannte Vorrichtung anfällig gegenüber Verschmutzungen, da der in der Belüftungsluft mitgeführte Staub sich an der Klappe festsetzt und die Bewegung behindert und eine Reinigung der Betuftungseinrichtung wegen der Demontage sich schwierig gestaltet.

Ausgehend von diesem Stand der Technik hat sich die Erfindung die Aufgabe gestellt, eine Belüftungseinrichtung der eingangs genannten Art vorzuschlagen, die eine besonders einfache und dauerhaft funktionssichere Regelung der Zwangsbelüftung in Abhängigkeit vom herrschenden Winddruck ermöglicht, die einfach aufgebaut und damit preiswert herstellbar ist, und darüber hinaus unempfindlich gegenüber Verschmutzung ist und sich leicht reinigen läßt.

Diese Aufgabe wird mit einer erfindungsgemäßen Belüftungseinrichtung gemäß den kennzeichnenden Merkmalen des Patentanspruches 1 gelöst.

Vorteilhafte Ausgestaltungen der Erfindung sind in den Unteransprüchen angegeben.

Zur Lösung der gestellten Aufgabe schlägt die Erfindung vor, daß das Regelelement lose und ortsveränderlich innerhalb des Luftdurchgangsweges angeordnet ist und in Abhängigkeit vom Winddruck zwischen zwei Endpositionen hin und her bewegbar ist, wobei das Regelelement in der einen Endposition einen maximalen Querschnitt des Luftdurchgangsweges und in der anderen Endposition einen minimalen Querschnitt des Luftdurchgangsweges freigibt. Das erfindungsgemäße Regelelement wird lose in den Luftdurchgangsweg eingesetzt und wird nun entsprechend dem herrschenden Winddruck mit Druck beaufschlagt und bewegt sich frei in die eine oder andere Richtung, wobei der Querschnitt des Luftdurchgangsweges entsprechend der jeweiligen Position des Regelelementes verringert oder vergrößert wird.

Das im Luftdurchgangsweg angeordnete lose Regelelement wird bei steigendem Winddruck durch die Belüftungseinrichtung und der damit einhergehenden steigenden Luftgeschwindigkeit durch diese von den durch die Belüftungseinrichtung strömenden Luftmassen mitbewegt aus einer den maximalen Querschnitt des Luftdurchgangsweges freigebenden ersten Endposition in Strömungsrichtung von der Außenseite zur Raumseite des Fensterelementes auf eine zweite Endposition zu, wobei der Querschnitt des Luftdurchgangsweges hierbei verringert wird. Bei Vorhandensein eines vorbestimmten hohen Winddruckes erreicht das von den Luftmassen mitbewegte Regelelement seine den minimalen Querschnitt des Luftdurchgangsweges freigebende Endposition, wobei der Querschnitt des Luftdurchgangsweges auf ein vorbestimmbares Minimum bis zu Null verringert werden kann. Bevorzugt wird jedoch ein minimaler Restquerschnitt des Luftdurchgangsweges aufrechterhalten, so daß stets eine minimale Zwangsbelüftung auch bei hohem Winddruck gewährleistet ist, andererseits jedoch eine übermäßige Belüftung und damit verbundene Zugerscheinungen sowie zu starke Abkühlung des Rauminneren bei hohem Winddruck vermieden wird.

Für die Ausbildung des Luftdurchgangsweges zwischen auf dem Blendrahmen aufgesetztem Belüftungsprofil und Blendrahmen wird vorgeschlagen, daß ein auf dem Blendrahmen aufzusetzendes Bodenteil vorgesehen ist, und zwischen dem Belüftungsprofil und dem Bodenteil ein durchgehender Hohlraum als Luftdurchgangsweg ausgebildet ist. Das Belüftungsprofil kann als L-förmiges Profil mit im wesentlichen parallel zum Bodenteil verlaufendem Deckenteil und einem beabstandet von dem Blendrahmen außenseitig geführten Außenschenkel ausgebildet sein. Auf der Raumseite des Fensterelementes kann ein Innenteil, lösbar mit dem Bodenteil und/oder Belüftungsprofil zu verbinden, vorgesehen sein, dergestalt, daß der Luftdurchgangsweg U-förmig über den Blendrahmen geführt ist. Es ist auch möglich, das Belüftungsprofil selbst mit Deckenteil, Außenschenkel und Innenschenkel einteilig, also U-förmig, auszubilden.

Für die Begrenzung der beiden Endpositionen für die Bewegung des lose im Luftdurchgangsweg, d. h. den Hohlraum zwischen Bodenteil und Belüftungsprofil angeordneten Regelelementes infolge des einwirkenden Winddruckes wird vorgeschlagen, an dem Belüftungsprofil und/oder dem Bodenteil Anschläge auszubilden. Erfindungsgemäß ist vorgesehen, daß das Regelelement in die den minimalen Querschnitt des Luftdurchgangsweges freigebende Endposition von der Außenseite zur Raumseite des Fensterelementes bewegbar ist. Als Regelelement wird bevorzugt eine Rollwalze oder eine brettförmige lose Klappe vorgesehen, die jeweils mit ihrer Längsachse quer zum Luftdurchgangsweg angeordnet sind. Die Führung des losen Regelelementes innerhalb des Luftdurchgangsweges wird durch Seitenwände des Bodenteils und/oder des Belüftungsprofils vorgegeben. Zum Verhindern des Festklemmens und des erleichterten Führens und Bewegens des Regelelementes wird vorgeschlagen, dieses an den Stirnseiten ballig und/oder leicht kegelig auszubilden.

Gemäß der Erfindung wird vorgeschlagen, daß vor der den minimalen Querschnitt des Luftdurchgangsweges freigebenden Endposition eine weitere mittels eines Anschlages ausbildete Vorstufe für eine Zwischenposition des Regelelementes mit einem vorbestimmbaren Restquerschnitt des Luftdurchgangsweges ausgebildet ist.

In einer besonders vorteilhaften Ausführungsform der Erfindung wird vorgeschlagen, daß die Rollwalze auf einer schiefen Ebene aus ihrer unteren, den maximalen Querschnitt des Luftdurchgangsweges freigebenden ersten Endposition die schiefe Ebene hinauf unter Verringerung des Querschnittes in eine obere, den minimalen Querschnitt des Luftdurchgangsweges freigebende zweite Endposition bewegbar ist. Diese Bewegung der Rollwalze die schiefe Ebene hinauf wird von den durch die erfindungsgemäße Belüftungseinrichtung bei steigendem Winddruck strömenden Luftmassen problemlos veranlaßt, so daß eine zuverlässige Regelung bishin zur Freigabe des minimalen Querschnittes des Luftdurchgangsweges in Abhängigkeit vom herrschenden Winddruck gegeben ist. Sobald jedoch der Winddruck nachläßt, rollt die Rollwalze der Schwerkraft folgend auf der schiefen Ebene zurück in Richtung der ersten Endposition, in der sie den maximalen Querschnitt des Luftdurchgangsweges freigibt. Die Größe der Rollbewegung in Richtung auf die erste oder zweite Endposition richtet sich dabei stets nach dem zum jeweiligen Zeitpunkt an der erfindungsgemäßen Belüftungseinrichtung anliegenden Winddruck.

Vorteilhaft ist die schiefe Ebene auf dem Bodenteil vorgesehen, welches auf den Blendrahmen aufsetzbar ist. Um das Rollen auf der schiefen Ebene zu erleichtern und die Reibung zu vermindern, wird vorgeschlagen, die schiefe Ebene mit voneinander beabstandeten, sich in Bewegungsrichtung der Rollwalze erstreckenden Rollstegen oder -rinnen auszustatten.

Die erfindungsgemäße Belüftungseinrichtung kann auf einfache Weise aus dem Belüftungsprofil, dem Bodenteil und dem eingelegten Regelelement und gegebenenfalls noch einem auf der Innenseite des Fensterelementes an das Belüftungsprofil ansetzbaren Innenteil hergestellt werden.

Das Belüftungsprofil mit im wesentlichen L-förmigem Querschnitt weist zwei Schenkel auf, von denen der eine Schenkel einen den Blendrahmen außenseitig beabstandet überkragenden Außenschenkel unter Ausbildung eines Luftdurchgangsweges und der andere Schenkel ein den Blendrahmen oberseitig beabstandet abdeckendes Deckenteil unter Ausbildung des Luftdurchgangsweges bildet.

Der Luftdurchgangsweg durch die erfindungsgemäße Belüftungseinrichtung kann beispielsweise dadurch geschaffen werden, daß das Bodenteil mit dem Deckenteil des Belüftungsprofiles mittels vorstehender Stege bzw. Steckzapfen voneinander beabstandet verbindbar ist und der Außen- und Innenschenkel vom Blendrahmen beabstandet halterbar sind, so daß der Luftdurchgangsweg durch das Belüftungsprofil und das Bodenteil ausbildbar ist, wobei die der Regelung des Querschnittes des Luftdurchgangsweges dienende Rollwalze auf der schiefen Ebene des Bodenteiles zwischen diesem und dem Deckenteil angeordnet ist.

Die Regelungstätigkeit der erfindungsgemäß vorgeschlagenen Rollwalze kann darüber hinaus dadurch gesteigert werden, daß die schiefe Ebene mit über ihre Fläche vorstehenden Rollstegen ausgebildet ist, die sich in Bewegungsrichtung der Rollwalze erstrecken und auf denen die Rollwalze abrollt. Die Abrollbewegung der Rollwalze erfolgt somit nur auf den vorstehenden Rollstegen und nicht auf der gesamten Ebenenfläche der schiefen Ebene, so daß die Rollreibung zwischen schiefer Ebene und Rollwalze erheblich verringert wird, was die Bewegbarkeit der Rollwalze in Abhängigkeit vom herrschenden Winddruck verbessert. Darüber hinaus wird die Rollwalze unempfindlicher gegenüber Staubablagerungen und Verschmutzungen, die beispielsweise von dem durch die erfindungsgemäße Belüftungseinrichtung strömenden Luftstrom mitgeführt werden. Die Staubpartikel können in den Bereichen zwischen zwei benachbarten Rollstegen zwischen der Rollwalze und der Ebenenfläche der schiefen Ebene hindurch vom Luftstrom mitgenommen werden, so daß der Ablagerung von Staub und ähnlichen Verschmutzungen in der erfindungsgemäßen Belüftungseinrichtung vorgebeugt wird.

Vorteilhaft ist jeder der beiden Endpositionen der Rollwalze ein Anschlag zugeordnet. Dieser Anschlag an jeder Endposition der Rollwalze ermöglicht nicht nur eine exakte Freigabe des maximalen bzw. minimalen Querschnittes des Luftdurchgangsweges durch Anlage der Rollwalze an diesem Anschlag, sondern bedingt darüber hinaus beim Anschlagen der Rollwalze an einem Anschlag in einer der beiden Endpositionen eine exakte winklige Ausrichtung der Rollwalze, so daß während der Bewegung der Rollwalze möglicherweise aufgetretene Abweichungen vom Geradeauslauf derselben beim Erreichen jeweils eines Anschlages selbsttätig korrigiert werden, was die Betriebssicherheit der erfindungsgemäßen Belüftungseinrichtung steigert.

Der der unteren Endposition der Rollwalze zugeordnete Anschlag kann beispielsweise am Deckenteil des Belüftungsprofils ausgebildet sein, beispielsweise indem an diesem Deckenteil ein entsprechend vorstehender Steg ausgebildet ist.

Der obere Anschlag für die Rollwalze ist bevorzugt in Verlängerung der schiefen Ebene ausgebildet und kann gemäß einer vorteilhaften Weiterbildung der Erfindung abgestuft mit vorzugsweise zwei Stufen ausgebildet sein, wobei die Rollwalze bei Anschlag an der ersten Stufe den Luftdurchgangsweg bis auf einen vorbestimmten Restquerschnitt verringert und bei weiter steigendem Winddruck an der zweiten Stufe des abgestuft ausgebildeten oberen Anschlages anschlägt. In dieser zweiten Stufe gibt die Rollwalze sodann den minimalen Querschnitt des Luftdurchgangsweges frei und begrenzt die zwangsweise Belüftung durch die erfindungsgemäße Belüftungseinrichtung bei sehr hohen Winddrücken.

Diese Begrenzung der Belüftung durch die erfindungsgemäße Belüftungseinrichtung kann weiterhin dadurch gesteigert werden, daß am Deckenteil des Belüftungsprofils im Bereich der oberen Endposition der Rollwalze ein in Richtung des Bodenteils vorstehender Dichtsteg ausgebildet ist, der zusammen mit dem oberen Anschlag den Durchtrittsquerschnitt des Lüftungsweges bestimmt, wobei die Rollwalze in ihrer oberen Endposition sowohl an dem oberen Anschlag der schiefen Ebene als auch am Dichtsteg des Deckenteils anliegt. Bei sehr hohen Winddrücken wird somit eine Abdichtung am Dichtsteg und am oberen Anschlag bewirkt, so daß bei entsprechender Dimensionierung der Rollwalze wahlweise eine vollständige Abdichtung der Belüftungseinrichtung und Verschluß des Belüftungsweges oder auch die Freigabe eines minimalen Durchtrittsquerschnittes des Lüftungsweges erfolgt. Letzteres kann dadurch sichergestellt werden, daß die Rollwalze geringfügig schmaler in bezug auf ihre seitliche Führung, d.h. mit etwas Abstand vor den Seitenwänden des Bodenteiles endend ausgeführt ist, so daß zwischen diesen Seitenwänden und den Stirnseiten der Rollwalze ein begrenzter Restluftstrom durch die erfindungsgemäße Belüftungseinrichtung strömen kann.

Die Größe dieses Restluftstromes richtet sich nach den jeweils vorherrschenden baulichen Gegebenheiten und kann beispielsweise einen Luftdurchgang von acht bis zwölf m³/Stunde bei 100 pa Druckunterschied zwischen der Außen- und innenseite des Fensterelementes ermöglichen.

Um eine gute Reinigungsmöglichkeit der Belüftungseinrichtung und des Luftdurchgangsweges einschließlich des Regelelementes zu ermöglichen, wird vorgeschlagen, ein an das Belüftungsprofil zur Raumseite des Fensterelementes anschließendes Innenteil mit einem von dem Blendrahmen beabstandet angeordneten Innenschenkel vorzusehen, dergestalt, daß der Luftdurchgangsweg über den Blendrahmen vom Belüftungsprofil zum Innenteil auf der Raumseite nach unten verläuft. Hierbei ist vorgesehen, das Innenteil lösbar mit dem Belüftungsprofil und/oder dem Bodenteil zu verbinden, so daß nach Abnahme des Innenteils das Regelelement herausnehmbar ist.

Eine besonders vorteilhafte Ausführungsform der Erfindung schlägt vor, daß das Innenteil einen in Richtung auf das Bodenteil vorstehenden Steg aufweist, und am freien Ende des Steges der obere Anschlag für die auf der schiefen Ebene des Bodenteiles bewegbare Rollwalze ausgebildet ist. Auf diese Weise wird ein besonders einfacher Aufbau der erfindungsgemäßen Belüftungseinrichtung ermöglicht.

Zur Schaffung einer besonders einfachen Luftführung ist der Steg des Innenteiles vorzugsweise mit Durchbrechungen für den Luftdurchtritt versehen.

Um eine möglichst leichte Bewegbarkeit der erfindungsgemäß vorgeschlagenen Rollwalze zu ermöglichen, ist diese vorzugsweise aus einem sehr leichten Material, wie Aluminium oder auch einem geeigneten thermoplastischen Kunststoff, beispielsweise PVC, hergestellt und ist vorzugsweise hohl ausgebildet.

Bei einer vorteilhaften Ausbildung des losen Regelelementes als brettartige Klappe wird vorgeschlagen, die Klappe auf ihrer unteren Längskante auf dem Bodenteil aufzusetzen und um diese Längskante als Schwenkachse die Klappe zwischen den beiden Endpositionen aufgrund des herrschenden Winddruckes sich bewegen zu lassen, wobei die Längskante an einem an dem Bodenteil angeordneten Stützelement anliegt. Hierbei ist die Klappe in ihrer den maximalen Querschnitt des Luftdurchgangsweges freigebenden Position schräg nach oben in Richtung der Außenseite des Fensterelementes ragend angeordnet und auf mindestens einem Stützelement abstützbar. In ihrer den minimalen Querschnitt des Luftdurchgangsweges freigebenden Endposition ist die Klappe in einer aus der Vertikalen in Richtung Außenseite des Fensterelementes leicht geneigten Stellung angeordnet.

Um einen Restquerschnitt und ein Minimum an Zwangsbelüftung auch bei sehr hohen Winddrücken, wenn das Regelelement in die minimale, d. h. praktisch Verschlußstellung des Querschnittes des Luftdurchgangsweges bewegt ist, zu gewährleisten, wird vorgeschlagen, die Klappe mit mindestens einer Durchbrechung auszubilden, die stets einen minimalen verbleibenden Querschnitt des Luftdurchgangsweges sicherstellt.

Weiterhin ist es möglich, zur Geräuschdämmung mindestens ein schalldämmendes, luftdurchlässiges Schalldämmelement im Luftdurchgangsweg der erfindungsgemäßen Belüftungseinrichtung vorzusehen. Beispielsweise kann das Schalldämmelement zwischen dem Innenschenkel und der Rückwand des Innenteiles in den Luftdurchgangsweg eingesetzt sein. Als Schalldämmelement können beispielsweise Vliesmatten eingesetzt werden.

Die Erfindung wird nachfolgend anhand eines Ausführungsbeispieles in der Zeichnung näher erläutert. Es zeigen:
- Figur 1a und 1b: die Ansicht eines mit der erfindungsgemäßen Belüftungseinrichtung ausgerüsteten Fensters von der Rauminnenseite mit und ohne Innenteil,
- Figur 2a: den Schnitt gemäß A - A durch die Belüftungseinrichtung gemäß Figur 1,
- Figur 2b: den Schnitt gemäß H - H durch die Belüftungseinrichtung gemäß Figur 1,
- Figur 3a, b, c: die Aufsicht auf das Bodenteil der Belüftungseinrichtung sowie die Schnitte C - C und D - D nach Figur 3a,
- Figur 4: die Aufsicht auf das Bodenteil gemäß Figur 3a mit Rollwalze,
- Figur 5a, b: Unteransicht und Seitenansicht des Belüftungsprofils nach Fig. 2a, b,
- Figur 6a, b: die Aufsicht auf das Innenteil der Belüftungseinrichtung gemäß Fig. 2a, b und den Schnitt E - E nach Figur 6a,
- Figur 7a - 7c: in schematisierter Darstellung die Wirkungsweise der erfindungsgemäßen Belüftungseinrichtung,
- Figur 8: in schematischer Darstellung eine Belüftungseinrichtung mit loser Klappe im Querschnitt betrachtet wie in Figur 2a,

In der Figur 1a ist schematisch der Aufbau eines Fensterelementes, das in ein Mauerwerk eingelassen wird, wie Fenster oder Tür, öffenbar oder auch mit Festverglasung mit einem Blendrahmen 1, sowie Flügelrahmen 2 dargestellt. Im Flügelrahmen 2 ist die Verglasung 4 eingesetzt. Im Bereich des oberen Querholms 1a des Blendrahmens 1 ist eine Belüftungseinrichtung B mit einem Belüftungsprofil 3 auf den Blendrahmen 1 aufgesetzt. Bevorzugt wird das Belüftungsprofil 3 der Belüftungseinrichtung B zentrisch auf den oberen Querholm 1a des Blendrahmens 1 aufgesetzt, wobei seine Länge entsprechend der Länge des Querholms 1a oder, wie hier dargestellt, geringer als die Länge des Querholms 1a ausgeführt sein kann.

Zur Raumseite hin ist das Belüftungsprofil 3 mit einem haubenartigen Innenteil 31 abgedeckt, das mit dem Belüftungsprofil lösbar, z. B. mittels einer Rastverbindung verbunden ist.

In der Figur 1b ist eine Belüftungseinrichtung B dargestellt, die ein L-förmiges Belüftungsprofil 3 umfaßt, das zur Rauminnenseite des Fensterelementes den Luftdurchgangswegs über die Schlitzöffnung 9 freigibt. Hier kann ein Innenteil angefügt werden.

Aus der Figur 2a ist der Aufbau der Belüftungseinrichtung B gemäß Figur 1a an einem Ausführungsbeispiel dargestellt. Die Belüftungseinrichtung B umfaßt ein Bodenteil 6, das auf dem oberen Querholm 1a des Blendrahmens 1 aufgesetzt ist, sowie ein L-förmiges Belüftungsprofil 3, das beabstandet vom Bodenteil 6 über den Blendrahmen geführt ist, das an das Belüftungsprofil 3 und das Bodenteil 6 auf der Rauminnenseite RS des Blendrahmens 1 sich anschließende Innenteil 31 sowie die in dem zwischen Bodenteil 6 und dem Belüftungsprofil 3 gebildeten Hohlraum 30 angeordnete Rollwalze 7 als Regelelement. Das Belüftungsprofil 3 und das Innenteil 31 sind beabstandet vom Blendrahmen 1 angeordnet, so daß ein U-förmig über dem Blendrahmen 1 geführter Luftdurchgangsweg, siehe die Pfeife L durch die von dem Blendrahmen beabstandete Anordnung des Belüftungsprofils 3 und des Innenteils 31 gebildet ist. Die Rollwalze 7 ist innerhalb dieses Luftdurchgangsweges in dem Hohlraum 30 lose beweglich, ortsveränderlich angeordnet. Sie liegt mit ihrer Längsachse quer zum Luftdurchgangsweg L. Die Luftströmung kann in beiden Richtungen, je nach Winddruckverhältnissen durch die Belüftungseinrichtung von dem außenseitigen Eingang 320 zum innenseitigen Ausgang 310 und umgekehrt erfolgen. Je nach Druckverhältnissen wird die Rollwalze 7 von einer ersten hier gestrichelt in der Figur 2a dargestellten Position in eine zweite Position mitgenommen oder umgekehrt.

Das Belüftungsprofil 3, siehe auch die Figuren 5a und 5b weist einen L-förmigen Querschnitt mit einem Außenschenkel 300, der den oberen Querholm 1a des Blendrahmens 1 zumindest teilweise außenseitig übergreift und ein den oberen Querholm 1a des Blendrahmens überdeckendes Deckenteil 302 auf. Der Außenschenkel 300 weist seitliche Wände 301 auf, die auf den Blendrahmen 1 gerichtet sind und so einen Luftführungskanal bilden. Zusätzlich sind innenseitig am Außenschenkel 300 Stützrippen 301 a angeformt zum Abstützen am Blendrahmen. Das Deckenteil 302 weist auf seiner dem Blendrahmen 1 zugewandten Innenseite mehrere in Längserstreckung verlaufende Vorsprünge 303, 305, 306 auf, die einen zickzackförmigen Verlauf des Lüftungsweges L erzwingen, wodurch eine höhere Schalldämmung erreicht wird. Des weiteren sind am Deckenteil 302 innenseitig Sacklöcher 303a, 304 in Form von Buchsen 303b, 304b ausgebildet, die der Fixierung des Bodenteils 6 dienen, das mit entsprechenden Steckzapfen 63a, 63b zum Einstecken in die Sacklöcher des Deckenteils ausgerüstet ist.

Die der Raumseite des Blendrahmens zugewandten Buchsen 304b, die in Längserstreckung des Belüftungsprofils, d. h. quer zum Luftdurchgangsweg angeordnet sind, bilden zugleich ein Anschlagelement 10 für die lose als Regelelement eingelegte Rollwalze 7 als Endposition für die Freigabe des maximalen Querschnittes des Luftdurchgangsweges.

Als Rollweg für die Rollwalze 7 von einer ersten Position E1 für die Freigabe des maximalen Querschnittes des Luftdurchgangsweges in eine zweite Endposition E2 für den minimalen Querschnitt des Luftdurchgangsweges, siehe Figur 2a, 2b ist eine schiefe Ebene 61 von der Endposition E1 in Richtung Endposition E2 ausgebildet. Die schiefe Ebene 61 ist hierbei auf dem Bodenteil 6 vorgesehen. Die erste Endposition E1 ist näher zur Außenseite des Blendrahmens hin angeordnet und durch den Anschlag 10 definiert. Die zweite Endposition E2, die den minimalen Querschnitt des Luftdurchgangsweges bestimmt, ist durch den Anschlag der Rollwalze 7 am oberen Ende der schiefen Ebene 61 in Verbindung mit dem Gegenlager durch den Dichtsteg 306 des Deckenteils 302 des Belüftungsprofils 3 definiert, wie aus der Figur 2a, 2b ersichtlich. Der minimale Querschnitt des Luftdurchgangsweges ist der Raumseite des Fensterelementes benachbart.

Das Bodenteil 6 ist in den Figuren 3a, 3b, 3c näher dargestellt. Es weist zum einen die Steckzapfen 63a, 63b jeweils in einer Achse in Längserstreckung der Bodenplatte, d. h. quer zum Luftdurchgangsweg angeordnet auf, sowie seitliche Wände 65 zur Begrenzung des Luftdurchgangsweges und für die Führung der Rollwalze 7. Die schiefe Ebene 61 wird hier von über die Bodenplatte 60 des Bodenteils 6 vorstehenden Rollstegen 62 gebildet, auf denen die Rollwalze 7, siehe Figur 4, aufliegt und in Pfeilrichtung P leicht mit der Luftströmung hin bzw. her bewegt werden kann. Die Rollwalze 7 ist an ihren Stirnseiten 70 ballig ausgeführt, um ein Verkanten zu vermeiden, wobei die Seitenwände 65 ebenfalls der Führung dienen. Die untere Endposition, die der Endposition E1 entspricht, wird auch hier durch die Steckzapfen definiert, wobei die Steckzapfen 63b einen Sockel 63c entsprechend dem Durchmesser der Buchsen 304b aufweisen. Die Rollwalze 7 liegt ebenfalls in ihrer Längsachse X quer zum Luftdurchgangsweg auf der schiefen Ebene der Bodenplatte 6 auf. Die schiefe Ebene ist beispielsweise um 5° geneigt.

Die Bodenplatte 6 weist des weiteren seitliche Schraublöcher 66 zur Befestigung des Innenteils 31 auf. Die Befestigungsstellen mit den Schraublöchern 66 weisen zur anderen Seite Anschlagflächen 64 auf, die auch als obere Endposition für die Rollwalze 7 dienen können.

Das Innenteil 31 gemäß Fig. 2a und 2b ist in der Figur 6a, 6b im Detail dargestellt. Das Innenteil 31 weist einen abgewinkelten äußeren Innenschenkel 311 auf, der sich im wesentlichen horizontal an das Deckenteil 302 oberseitig anschließt und dann abgewinkelt nach unten verläuft. Hier endet der Innenschenkel 311 mit Abstand vor dem Blendrahmen und bildet die Austrittsöffnung 310 des Luftdurchgangsweges. Des weiteren ist am Innenteil 31 ein in Richtung auf das Blendrahmenprofil 1 und parallel zum Bodenteil 6 verlaufender vorspringender Steg 314 an dem Innenschenkel 311 so angeformt, daß zwischen dem Steg 314 und dem Anschluß des Innenteils 31 an das Belüftungsprofil 3 eine Durchtrittsöffnung 321 für den Luftdurchgang in Pfeilrichtung L ausgebildet ist. Der Steg weist innerhalb des von dem Innenschenkel 311 gebildeten Luftdurchgangsweges Ausnehmungen 318 auf. Des weiteren ist der Steg 314 an seiner vorderen Kante mit einer Rastnase 315 zum Positionieren am Bodenteil 6 und einer vorstehenden schrägen Abstufung mit zwei Kanten 316a, 316b als Anschläge zur Begrenzung des Rollweges der Rollwalze 7 in der oberen Endposition E2 auf der schiefen Ebene an deren oberen Ende ausgebildet.

Die Befestigung des Innenteils 31 an der Belüftungseinrichtung B erfolgt, wie aus der Figur 1a ersichtlich, mittels Schrauben 8, die in die Bohrungen 66 des Bodenteils 6 eingeschraubt werden. Auch der Innenschenkel 311 ist vom oberen Querholm 1a des Blendrahmens 1 beabstandet, so daß ein Luftdurchgangsweg, siehe Figur 2a, 2b gemäß den Pfeilen L durch die Belüftungseinrichtung B in beiden Richtungen von der Außenseite zur Raumseite ermöglicht ist.

Um eine zu starke Luftströmung insbesondere bei hohen Winddrücken von außen und entsprechend starkem Druckunterschied zwischen der Außenseite und der Raumseite des Fensterelementes zu verhindern, ist im Luftdurchgangsweg der Belüftungseinrichtung B eine Regeleinrichtung vorgesehen, mit der eine selbsttätige Regelung der zwangsweisen Belüftung in Abhängigkeit vom herrschenden Winddruck vorgenommen wird. Als Regelelement ist gemäß Figur 2a und b der Belüftungseinrichtung eine lose eingelegte Rollwalze 7 vorgesehen. In Abhängigkeit vom vorherrschenden Winddruck und den durch die Belüftungseinrichtung B auf dem Luftdurchgangsweg L strömenden Luftmassen ist die Rollwalze 7 aus einer gestrichelten ersten dargestellten Endposition E1 am unteren Ende der schiefen Ebene 61, in der sie den maximalen Durchtrittsquerschnitt des Lüftungsweges freigibt, in die mit ausgezogenen Linien in der Figur 2a, 2b dargestellten zweite Endposition E2 am oberen Ende der schiefen Ebene 61 hinauf durch Rollbewegung um ihre Längsachse X bewegbar, wobei sie in dieser zweiten oberen Endposition E2 den minimalen Durchtrittsquerschnitt des Luftdurchgangsweges freigibt.

Die Wirkungsweise der mittels Rollwalze 7 arbeitenden Regeleinrichtung ist in den Figuren 7a bis 7c schematisch in mehreren Stellungen dargestellt.

In Figur 7a ist die Rollwalze 7 in ihrer unteren Endposition E1, d. h. entsprechend der gestrichelten Darstellung in Figur 2a dargestellt, in der sie den maximalen Durchtrittsquerschnitt des Luftdurchgangsweges für den Durchtritt der Luft gemäß Pfeilen L freigibt. Die Rollwalze 7 liegt in der dargestellten unteren Endposition an einem unteren Anschlag 10 an, der von einer Begrenzungswandung der den Befestigungszapfen 63 aufnehmenden Buchse 304b des Deckenteiles 302 gebildet wird. Wie insbesondere auch der Aufsicht gemäß Figur 4 entnehmbar ist, strömt die sich durch den Luftdurchgangsweg bewegende Luft gemäß den Pfeilen L zwischen den Buchsen 304b und den darin eingesteckten Steckzapfen 63b hindurch und trifft auf die Rollwalze 7, an der sie im weiteren Verlauf des Luftdurchgangsweges vorbeiströmt, so daß eine Belüftung der Rauminnenseite RS mit maximalem Querschnitt des Luftdurchgangsweges ermöglicht ist.

Wird jedoch der Winddruck größer und steigen die durch die Belüftungseinrichtung B strömenden Luftmassen gemäß den Pfeilen 11 stark an, wird die Rollwalze 7 gemäß der Darstellung Figur 7b in Pfeilrichtung P die schiefe Ebene 61 hinauf von den Luftmassen mitbewegt, wobei sich der Durchtrittsquerschnitt für den Luftdurchgangsweg kontinuierlich verringert. Es erfolgt damit eine selbsttätige Regelung der Belüftung in Abhängigkeit vom herrschenden Winddruck mittels der entlang der schiefen Ebene 61 von den Luftmassen bewegbaren Rollwalze 7. Je stärker der Winddruck an der Belüftungseinrichtung B wird, desto höher wird die Rollwalze 7 die schiefe Ebene 61 hinauf bewegt und erreicht einen in der Figur 7b dargestellten abgestuften Anschlag im Bereich seiner ersten Anschlagstufe 316a, in der ein vorbestimmbarer Restquerschnitt des Luftdurchgangsweges von der Rollwalze 7 freigegeben ist.

Wie insbesondere den Figuren 2a, b; 6a, 6b entnehmbar ist, ist dieser abgestufte Anschlag am freien Ende eines vom Innenteil 31 in Richtung auf das Bodenteil 6 vorstehenden Steges 314 ausgebildet. Bei Befestigung des Innenteiles 31 am Bodenteil 6 in der in der Figur 2a, b dargestellten Weise ist der abgestufte Anschlag 316a, b am freien Ende des Steges 314 so positioniert, daß er in Verlängerung der schiefen Ebene 61 des Bodenteiles 6 zum Liegen kommt und sich die beiden abgestuften Anschlagstufen 316a, b aufeinanderfolgend an die schiefe Ebene 61 in der oberen Endposition der Rollwalze 7 anschließen. Zur einfachen und korrekten Positionierung des abgestuften Anschlages 316 weist der Steg 314 an seinem vorderen Rand eine vorstehende Nase 315 auf, die in eine entsprechende Nut eines Vorsprunges 69 des Bodenteiles 6 eingreift. Zur Aufrechterhaltung des Luftdurchgangsweges ist der vorstehende Steg 314 mit mehreren Durchbrechungen 318 für den Luftdurchtritt versehen, siehe insbesondere die Figuren 6a, b.

Der derart positionierte abgestufte Anschlag bestimmt gemäß den Figuren 7b und 7c gemeinsam mit einem vorstehenden Dichtsteg 306 des Deckenteiles 302 den wirksamen Durchtrittsquerschnitt des Luftdurchgangsweges durch die Belüftungseinrichtung B.

Wenn der Winddruck gegenüber der in der Figur 7b dargestellten und vorangehend geschilderten Situation weiter ansteigt, wird der Druck der gegen die Rollwalze 7 anprallenden Luftmassen gemäß Pfeilen L derart stark, daß die Rollwalze 7 ihre Position an der ersten Anschlagsstufe 316a des abgestuften Anschlages überwindet und in ihre in der Figur 7c dargestellte zweite Endposition E2 gelangt, in der sie sich auf der zweiten nachfolgenden Anschlagsstufe 316b befindet und sowohl an der zweiten oberen Anschlagsstufe 316b als auch am Dichtsteg 306 anliegt und nur noch den minimalen Durchtrittsquerschnitt des Luftdurchgangsweges freigibt. Je nach Ausführungsform der Belüftungseinrichtung B kann dieser minimale Durchtrittsquerschnitt gleich Null sein oder einen zum Aufrechterhalten der zwangsweisen Belüftung gewünschten Restquerschnitt darstellen, was beispielsweise dadurch erreicht werden kann, daß die Rollwalze 7 geringfügig schmaler als der Innenraum der Belüftungseinrichtung B ausgeführt ist, so daß ein seitlicher Freiraum verbleibt, durch den ein Restvolumen an Luft zur Belüftung des Rauminneren RS vorbeiströmen kann.

Sobald der Winddruck, in dessen Folge die Rollwalze zur Begrenzung des Durchtrittsquerschnittes des Luftdurchgangsweges die schiefe Ebene hinauf, beispielsweise bis zu einem der oberen Anschläge 316a, 316b bewegt worden ist, nachläßt, rollt die Rollwalze 7 der Schwerkraft folgend die schiefe Ebene in Richtung auf ihren unteren Anschlag 10, d. h. entgegen Pfeilrichtung P in Figur 7a zurück, so daß nicht nur eine selbsttätige Verringerung des Durchtrittsquerschnittes des Luftdurchgangsweges, sondern auch eine Vergrößerung des Durchtrittsquerschnittes in Abhängigkeit vom jeweils vorherrschenden Winddruck an der Belüftungseinrichtung B dauerhaft und selbsttätig durch die Rollwalze 7 bewirkt wird.

Um die leichte Bewegbarkeit der Rollwalze, mit der eine gute Regelungsleistung verbunden ist, zu gewährleisten, ist die schiefe Ebene 61 darüber hinaus mit über die Ebenenfläche vorstehenden Rollstegen 62 ausgebildet, was in den Figuren 4, 7a dargestellt ist. Lediglich auf diesen Rollstegen 62, die sich in Bewegungsrichtung P der Rollwalze 7 erstrecken, rollt diese in Abhängigkeit vom vorherrschenden Winddruck ab, so daß die für den reibungsbedingten Rollwiderstand verantwortliche Fläche zwischen Rollwalze 7 und schiefer Ebene 61 erheblich verringert wird und die Rollwalze 7 besonders leichtgängig bewegbar ist. Darüber hinaus steigern die Rollstege 62 die Unempfindlichkeit der Rollwalze 7 gegenüber von der eintretenden Luft gemäß Pfeilen L mitgeführten Verschmutzungs- und Staubpartikeln, da diese unter der Rollwalze 7 hindurch dem Luftstrom gemäß Pfeilen L folgend durch die Belüftungseinrichtung B gemäß Pfeil S in Fig. 7a durchströmen können, ohne das es zu die Bewegbarkeit der Rollwalze 7 störenden Ablagerungen kommen kann.

Die Rollwalze wird bei jedem Erreichen einer ihrer Endpositionen und dem dabei erfolgenden Anschlagen am unteren Anschlag 10 bzw. an einem der oberen Anschläge 316a, 316b stets ausgerichet, so daß ein Verkanten der Rollwalze 7 auf der schiefen Ebene 61 vermieden ist. In jedem Fall ist sichergestellt, daß unabhängig von der momentanen Position die Längsachse X der Rollwalze parallel zur Längsachse M des oberen Querholms 1a des Blendrahmens 1 gemäß Figur 1a verläuft.

Bei sehr großer Verschmutzung der Belüftungseinrichtung B kann es gegebenenfalls erforderlich sein, eine eintretende Behinderung der Beweglichkeit der Rollwalze 7 durch eine Reinigung derselben aufzuheben. Dies kann einfach dadurch erfolgen, daß das Innenteil 31 der Belüftungseinrichtung B von diesem von der Rauminnenseite RS her abgenommen wird. Zu diesem Zweck werden die Befestigungsschrauben 8, mit denen das Innenteil 31 am Bodenteil 6 in der vorangehend beschriebenen Weise befestigt ist, herausgeschraubt. Beim Abnehmen des Innenteils 31 wird auch der vorstehende Steg 314 aus seiner in Verlängerung der schiefen Ebene 61 des Bodenteils 6 gelagerten Position aus der Belüftungseinrichtung B entfernt, so daß der Durchtrittsquerschnitt des Luftdurchgangsweges durch den nunmehr entnommenen abgestuften Anschlag am Steg 314 des Innenteiles 31 so weit vergrößert wird, daß die Rollwalze 7 problemlos aus der Belüftungseinrichtung B zur Raumseite RS hin entnommen und gereinigt werden kann. Gleichzeitig ist auch die schiefe Ebene, auf der sich die Rollwalze 7 bewegt, für eine Reinigung leicht zugänglich. Die vorangehend erläuterte Belüftungseinrichtung erreicht auf diese Weise eine sehr hohe Funktionssicherheit auch bei hohem Grad an Luftverschmutzung.

Um darüber hinaus auch den Anforderungen an eine ausreichende Schalldämmung zu genügen, kann ein schalldämmendes luftdurchlässiges Schalldämmelement, beispielsweise aus einem geeigneten Vliesstoff im Bereich des Luftdurchgangsweges zur Schalldämmung eingesetzt werden. Im Ausführungsbeispiel gemäß der Figur 2a, 2b ist ein derartiges Schalldämmelement 5 von der Raumseite RS her in das innenteil 31 zwischen dessen Innenschenkel 311 und dem oberen Querholm 1a des Blendrahmens 1 eingeschoben, so daß die durch die Belüftungseinrichtung B durchströmende Luft vor ihrem Eintritt in die Rauminnenseite RS das Schalldämmelement 5 passieren muß, wodurch eine hohe Schalldämmung gegenüber der Außenseite des Fensterelementes erreicht wird.

## Patentansprüche

1. Belüftungseinrichtung zum Aufsetzen auf einen Blendrahmen (1) von Fensterelementen zwecks Erzeugung einer sich selbsttätig regelnden zwangsweisen Belüftung in Abhängigkeit vom herrschenden Winddruck, mit einem Belüftungsprofil (3) zum beabstandeten Aufsetzen auf den Blendrahmen (1), wobei zwischen Belüftungsprofil und Blendrahmen ein Luftdurchgangsweg (L) zwischen Außen- und Raumseite des Fensterelementes ausgebildet ist und innerhalb des so gebildeten Luftdurchgangsweges (L) ein Regelelement (7, 7a) angeordnet ist, mittels dessen der Querschnitt des Luftdurchgangsweges (L) in Abhängigkeit vom herrschenden Winddruck veränderbar ist, wobei das Regelelement (7, 7a) lose und ortsveränderlich innerhalb des Luftdurchgangsweges (L) angeordnet und in Abhängigkeit vom Winddruck zwischen zwei Endpositionen (E1, E2) hin und her bewegbar ist, und wobei das Regelelement (7, 7a) in der einen Endposition (E1) einen maximalen Querschnitt des Luftdurchgangsweges und in der anderen Endposition (E2) einen minimalen Querschnitt des Luftdurchgangsweges (L) freigibt, ***dadurch gekennzeichnet*, dass** vor der den minimalen Querschnitt des Luftdurchgangsweges freigebenden Endposition eine mittels eines Anschlages ausgebildete Vorstufe (316a) für eine Zwischenposition des Regelelementes mit einem vorbestimmbaren Restquerschnitt des Luftdurchgangsweges ausgebildet ist.

2. Belüftungseinrichtung nach Anspruch 1, **dadurch gekennzeichnet, daß** ein auf den Blendrahmen (1) aufsetzbares Bodenteil (6) vorgesehen ist und zwischen dem Belüftungsprofil (3) und dem Bodenteil (6) ein durchgehender Hohlraum (30) als Luftdurchgangsweg ausgebildet ist.

3. Belüftungseinrichtung nach einem der Ansprüche 1 oder 2, **dadurch gekennzeichnet, daß** die beiden Endpositionen für die Bewegung des Regelelementes von an dem Belüftungsprofil und/oder Bodenteil vorgesehenen Anschlägen gebildet sind.

4. Belüftungseinrichtung nach einem der Ansprüche 1 bis 3, **dadurch gekennzeichnet, daß** das Bodenteil (6) und/oder das Belüftungsprofil (3) mit Seitenwänden ausgestattet sind und die Seitenwände der seitlichen Führung des Regelelementes dienen.

5. Belüftungseinrichtung nach einem der Ansprüche 1 bis 4, **dadurch gekennzeichnet, daß** das Regelelement in die den minimalen Querschnitt des Luftdurchgangsweges freigebende Endposition von der Außenseite zur Raumseite des Fensterelementes bewegbar ist.

6. Belüftungseinrichtung nach einem der Ansprüche 1 bis 5, **dadurch gekennzeichnet, daß** als Regelelement eine Rollwalze (7) vorgesehen ist, die mit ihrer Längsachse (X) quer zum zwischen Blendrahmen bzw. Bodenteil und Belüftungsprofil gebildeten Luftdurchgangsweg angeordnet ist.

7. Belüftungseinrichtung nach einem der Ansprüche 1 bis 6, **dadurch gekennzeichnet, daß** zwischen den beiden Endpositionen eine schiefe Ebene (61) vorgesehen ist, auf der das als Rollwalze (7) ausgebildete Regelelement lose aufliegt und aus einer unteren den maximalen Querschnitt des Luftdurchgangsweges freigebenden ersten Endposition die schiefe Ebene (61) hinauf unter Verringerung des Querschnittes des Luftdurchgangsweges in eine obere den minimalen Querschnitt des Luftdurchgangsweges freigebende zweite Endposition und umgekehrt bewegbar ist.

8. Belüftungseinrichtung nach Anspruch 7, **dadurch gekennzeichnet, daß** die schiefe Ebene (61) auf dem Bodenteil (6) ausgebildet ist.

9. Belüftungseinrichtung nach Anspruch 7 oder 8, **dadurch gekennzeichnet, daß** die schiefe Ebene (61) voneinander beabstandete sich in Bewegungsrichtung der Rollwalze (7) erstreckende Rollstege (62) oder Rinnen aufweist.

10. Belüftungseinrichtung nach einem der Ansprüche 6 bis 9, **dadurch gekennzeichnet, daß** die Rollwalze (7) an ihren Stirnseiten (70) ballig oder mit einer kegeligen Spitze ausgebildet ist.

11. Belüftungseinrichtung nach einem der Ansprüche 1 bis 10, **dadurch gekennzeichnet, daß** das Belüftungsprofil (3) mit im wesentlichen L-förmigem Querschnitt mit zwei Schenkeln (300, 302) ausgebildet ist, wobei der eine Schenkel einen den Blendrahmen außenseitig beabstandet überkragenden Außenschenkel (300) und der andere Schenkel ein den Blendrahmen oberseitig beabstandet abdeckendes Deckenteil (302) bildet und das Bodenteil (6) mit dem Deckenteil (302) mittels vorstehender Stege bzw. Steckzapfen voneinander beabstandet verbindbar ist.

12. Belüftungseinrichtung nach einem der Ansprüche 1 bis 11, **dadurch gekennzeichnet, daß** ein an das Belüftungsprofil (3) zur Raumseite des Fensterelementes anschließendes Innenteil (31) mit einem von dem Blendrahmen beabstandet angeordneten Innenschenkel (311) vorgesehen ist, dergestalt, daß der Luftdurchgangsweg über den Blendrahmen auf der Raumseite nach unten verläuft.

13. Belüftungseinrichtung nach Anspruch 12, **dadurch gekennzeichnet, daß** das Innenteil (31) lösbar mit dem Belüftungsprofil (3) und/oder dem Bodenteil (6) verbunden ist, so daß nach Abnahme des Innenteils (31) das Regelelement herausnehmbar ist.

14. Belüftungseinrichtung nach einem der Ansprüche 1 bis 13, **dadurch gekennzeichnet, daß** mindestens ein schalldämmendes luftdurchlässiges Schalldämmelement (5) im Luftdurchgangsweg angeordnet ist.

15. Belüftungseinrichtung nach Anspruch 14, **dadurch gekennzeichnet, daß** das Schalldämmelement (5) im Luftdurchgangsweg im Bereich des Austritts zur Raumseite des Fensterelementes angeordnet ist.

16. Belüftungseinrichtung nach einem der Ansprüche 1 bis 5, **dadurch gekennzeichnet, daß** als Regelelement eine brettförmige Klappe (7a) vorgesehen ist, die mit ihrer Längsachse quer zum zwischen Blendrahmen bzw. Bodenteil und Belüftungsprofil gebildeten Luftdurchgangsweg angeordnet ist.

17. Belüftungseinrichtung nach Anspruch 16, **dadurch gekennzeichnet, daß** die Klappe (7a) auf ihrer unteren Längskante (71a) auf dem Bodenteil (6) aufsitzt und um die Längskante (71a) als Schwenkachse (SW) zwischen den beiden Endpositionen bewegbar ist, wobei die Längskante (71a) an einem an dem Bodenteil angeordneten Stützelement (67) anliegt.

18. Belüftungseinrichtung nach Anspruch 16 oder 17, **dadurch gekennzeichnet, daß** die Klappe (7a) in ihrer den maximalen Querschnitt des Luftdurchgangsweges freigebenden Position schräg nach oben in Richtung Außenseite des Fensterelementes ragend angeordnet ist und auf mindestens einem Stützelement (68) abstützbar ist, und die Klappe (7a) in ihrer den minimalen Querschnitt des Luftdurchgangsweges freigebenden Endposition eine aus der Vertikalen in Richtung Außenseite des Fensterelementes leicht geneigte Stellung einnimmt.

19. Belüftungseinrichtung nach einem der Ansprüche 16 bis 18, **dadurch gekennzeichnet, daß** die Klappe (7a) mindestens eine Durchbrechung (72a) aufweist, die einen minimalen verbleibenden Querschnitt des Luftdurchgangsweges bildet.

## Claims

1. Ventilation device for placing onto a window frame (1) comprising window elements for the purpose of producing self-regulating, forced ventilation as a function of the prevailing wind pressure, having a ventilation profile (3) for the spaced placing onto the window frame (1), an air passageway (L) between the outside and interior of the window element being formed between the ventilation profile and window frame, and a regulating element (7, 7a) being arranged within the air passageway (L) formed in this manner, the said regulating element being used to change the cross section of the air passageway (L) as a function of the prevailing wind pressure, the regulating element (7, 7a) being arranged in a loose and position-changeable manner within the air passageway (L) and being able to be moved to and fro between two end positions (E1, E2) as a function of the wind pressure, and in the one end position (E1) the regulating element (7, 7a) opening up a maximum cross section of the air passageway and in the other end position (E2) opening up a minimum cross section of the air passageway (L), **characterized in that**, upstream of the end position opening up the minimum cross section of the air passageway, a preliminary stage (316a), which is formed by means of a stop, is formed for an intermediate position of the regulating element with a predeterminable residual cross section of the air passageway.

2. Ventilation device according to Claim 1, **characterized in that** a bottom part (6) which can be placed onto the window frame (1) is provided and a continuous cavity (30) is formed between the ventilation profile (3) and the bottom part (6) as an air passageway.

3. Ventilation device according to one of Claims 1 or 2, **characterized in that** the two end positions for the movement of the regulating element are formed by stops provided on the ventilation profile and/or bottom part.

4. Ventilation device according to one of Claims 1 to 3, **characterized in that** the bottom part (6) and/or the ventilation profile (3) is/are provided with side walls and the side walls are used for lateral guidance of the regulating element.

5. Ventilation device according to one of Claims 1 to 4, **characterized in that** the regulating element can be moved from the outside to the interior of the window element into the end position opening up the minimum cross section of the air passageway.

6. Ventilation device according to one of Claims 1 to 5, **characterized in that** a rolling cylinder (7) is provided as the regulating element, the said rolling cylinder being arranged with its longitudinal axis (X) transverse to the air passageway formed between the window frame or bottom part and ventilation profile.

7. Ventilation device according to one of Claims 1 to 6, **characterized in that** between the two end positions a sloping plane (61) is provided on which the regulating element, which is formed as a rolling cylinder (7), loosely rests and can be moved from a lower, first end position, opening up the maximum cross section of the air passageway, up the sloping plane (61), reducing the cross section of the air passageway, into an upper, second end position opening up the minimum cross section of the air passageway, or vice versa .

8. Ventilation device according to Claim 7, **characterized in that** the sloping plane (61) is formed on the bottom part (6).

9. Ventilation device according to Claim 7 or 8, **characterized in that** the sloping plane (61) has rolling webs (62) or grooves which are spaced apart from one another and extend in the direction of movement of the rolling cylinder (7).

10. Ventilation device according to one of Claims 6 to 9, **characterized in that** the end sides (70) of the rolling cylinder (7) are spherical or have a tapered point.

11. Ventilation device according to one of Claims 1 to 10, **characterized in that** the ventilation profile (3) is formed with an essentially L-shaped cross section with two limbs (300, 302), one limb forming an outer limb (300) which juts out at a distance over the outside of the window frame and the other limb forming a top part (302) which covers the upper side of the window frame at a distance, and the bottom part (6) can be connected to the top part (302) at a distance from each other by means of protruding webs or plug-in pegs.

12. Ventilation device according to one of Claims 1 to 11, **characterized in that** an inner part (31) which adjoins the ventilation profile (3) to the interior of the window element is provided with an inner limb (311) which is arranged at a distance from the window frame in such a manner that the air passageway runs downwards over the window frame on the interior.

13. Ventilation device according to Claim 12, **characterized in that** the inner part (31) is connected releasably to the ventilation profile (3) and/or the bottom part (6) , with the result that after removal of the inner part (31) the regulating element can be taken out .

14. Ventilation device according to one of Claims 1 to 13, **characterized in that** at least one soundproofing, air-permeable soundproofing element (5) is arranged in the air passageway.

15. Ventilation device according to Claim 14, **characterized in that** the soundproofing element (5) is arranged in the air passageway in the region of the outlet to the interior of the window element.

16. Ventilation device according to one of Claims 1 to 5, **characterized in that** a plank-shaped flap (7a) is provided as the regulating element, the said flap being arranged with its longitudinal axis transverse to the air passageway formed between the window frame or bottom part and ventilation profile.

17. Ventilation device according to Claim 16, **characterized in that** the flap (7a) sits on its lower longitudinal edge (71a) on the bottom part (6) and can be moved between the two end positions about the longitudinal edge (71a) as the pivot axis (SW), the longitudinal edge (71a) bearing on a supporting element (67) which is arranged on the bottom part.

18. Ventilation device according to Claim 16 or 17, **characterized in that** flap (7a), in its position which opens up the maximum cross section of the air passageway, is arranged sloping upwards protruding in the direction of the outside of the window element and can be supported on at least one supporting element (68), and the flap (7a), in its end position which opens up the minimum cross section of the air passageway, adopts a position which is slightly inclined from the vertical in the direction of the outside of the window element.

19. Ventilation device according to one of Claims 16 to 18, **characterized in that** the flap (7a) has at least one aperture (72a) which forms a minimum remaining cross section of the air passageway.

## Revendications

1. Dispositif de ventilation à poser sur un cadre (1) d'élément de fenêtre aux fins de produire une ventilation forcée à régulation automatique en fonction de la pression du vent, comprenant un profilé de ventilation (3) à poser décollé sur le cadre (1), un passage d'air (L) entre le côté extérieur et le côté intérieur de l'élément de fenêtre étant formé entre le profilé de ventilation et le cadre, un élément de réglage (7, 7a) étant disposé à l'intérieur du passage d'air (L) ainsi formé, à l'aide duquel la section du passage d'air (L) peut être modifiée en fonction de la pression du vent, l'élément de réglage (7, 7a) étant monté libre et mobile à l'intérieur du passage d'air (L) et se déplaçant avec un mouvement de va-et-vient entre deux positions extrêmes (E1, E2), l'élément de réglage (7, 7a) dans une position extrême (E1) ouvrant une section maximale et dans l'autre position extrême (E2) une section minimale du passage d'air (L), **caractérisé en ce qu'**avant la position extrême correspondant à la section minimale du passage d'air est prévu un palier (316a) formé par une butée, pour une position intermédiaire de l'élément de réglage correspondant à une section résiduelle prédéterminée du passage d'air.

2. Dispositif de ventilation selon la revendication 1, **caractérisé en ce qu'**il est prévu une partie fond (6) et **en ce qu'**une cavité débouchante (30) formant passage d'air est aménagée entre le profilé de ventilation (3) et la partie fond (6).

3. Dispositif de ventilation selon une des revendications 1 ou 2, **caractérisé en ce que** les deux positions extrêmes pour le déplacement de l'élément de réglage sont formées par des butées prévues sur le profilé de ventilation et/ou la partie fond.

4. Dispositif de ventilation selon une des revendications 1 à 3, **caractérisé en ce que** la partie fond (6) et/ou le profilé de ventilation (3) sont munis de parois latérales et **en ce que** les parois latérales servent au guidage latéral de l'élément de réglage.

5. Dispositif de ventilation selon une des revendications 1 à 4, **caractérisé en ce que** l'élément de réglage peut être déplacé dans la position extrême ouvrant la section minimale du passage d'air du côté extérieur vers le côté intérieur de l'élément de fenêtre.

6. Dispositif de ventilation selon une des revendications 1 à 5, **caractérisé en ce qu'**il est prévu comme élément de réglage un cylindre (7) qui est disposé avec son axe longitudinal (X) transversalement au passage d'air formé entre le cadre ou la partie fond et le profilé de ventilation.

7. Dispositif de ventilation selon une des revendications 1 à 6, **caractérisé en ce qu'**il est prévu entre les deux positions extrêmes un plan incliné (61), sur lequel l'élément de réglage conformé en cylindre (7) repose librement et peut être déplacé vers le haut en diminuant la section du passage d'air, depuis une première position extrême inférieure correspondant à la section maximale du passage d'air jusqu'à une deuxième position extrême correspondant à la section minimale du passage d'air et inversement.

8. Dispositif de ventilation selon la revendication 7, **caractérisé en ce que** le plan incliné (61) est aménagé sur la partie fond (6).

9. Dispositif de ventilation selon la revendication 7 ou 8, **caractérisé en ce que** le plan incliné (61) présente des nervures (62) ou des sillons mutuellement espacés qui s'étendent dans la direction de déplacement du cylindre (7).

10. Dispositif de ventilation selon une des revendications 6 à 9, **caractérisé en ce que** le cylindre (7) au niveau de ses faces frontales est bombé ou présente une pointe conique.

11. Dispositif de ventilation selon une des revendications 1 à 10, **caractérisé en ce que** le profilé de ventilation (3) présente une section transversale essentiellement en forme de L, avec deux ailes (300, 302), l'une des ailes formant une aile extérieure (300) qui recouvre le cadre côté extérieur en étant espacé de celui-ci et l'autre aile formant une partie couvercle (302) qui recouvre le cadre dans sa partie haute en étant espacé de celui-ci et **en ce que** la partie fond (6) et la partie couvercle (302) peuvent être liées l'une à l'autre en étant maintenue écartées par des cloisons ou des colonnettes.

12. Dispositif de ventilation selon une des revendications 1 à 11, **caractérisé en ce qu'**il est prévu une pièce intérieure (31) liée au profilé de ventilation (3) côté intérieur de l'élément de fenêtre, avec une aile intérieure (311) décollée du cadre, de telle sorte que, côté intérieur, le passage d'air s'étende vers le bas.

13. Dispositif de ventilation selon la revendication 12, **caractérisé en ce que** la pièce intérieure (31) est liée de manière démontable au profilé de ventilation (3) et/ou à la partie fond (6), de sorte qu'une fois la pièce intérieure (31) ôtée, l'élément de réglage peut être retiré.

14. Dispositif de ventilation selon une des revendications 1 à 13, **caractérisé en ce qu'**un élément d'insonorisation (5), amortissant le bruit mais perméable à l'air, est disposé dans le passage d'air.

15. Dispositif de ventilation selon la revendication 14, **caractérisé en ce que** l'élément d'insonorisation (5) est disposé dans le passage d'air dans la région de la sortie côté intérieur de l'élément de fenêtre.

16. Dispositif de ventilation selon une des revendications 1 à 5, **caractérisé en ce qu'**il est prévu comme élément de réglage (7a) un volet en forme de lame, qui est disposé avec son axe longitudinal transversalement au passage d'air formé entre le cadre ou la partie fond et le profilé de ventilation.

17. Dispositif de ventilation selon la revendication 16, **caractérisé en ce que** le volet (7a) au niveau de son bord longitudinal (71a) inférieur repose sur la partie fond (6) et peut déplacé entre les deux positions extrêmes par rotation autour du bord longitudinal (71a) qui forme un axe de pivotement (SW), le bord longitudinal (71a) reposant sur un élément d'appui (67) prévu sur la partie fond.

18. Dispositif de ventilation selon la revendication 16 ou 17, **caractérisé en ce que** le volet (7a), dans sa position libérant la section maximale du passage d'air, s'étend en biais vers le haut en direction du côté extérieur de l'élément de fenêtre et repose sur au moins un élément d'appui (68), et **en ce que** le volet (7a), dans sa position libérant la section minimale du passage d'air, occupe une position faiblement inclinée vers le côté extérieur de l'élément de fenêtre par rapport à la verticale.

19. Dispositif de ventilation selon une des revendications 16 à 18, **caractérisé en ce que** le volet (7a) présente au moins une découpe (72a) qui forme une section résiduelle minimale du passage d'air.
